# EUROPÄISCHE PATENTSCHRIFT

(11) **EP 2 828 363 B1**
(45) Veröffentlichungstag und Bekanntmachung des Hinweises auf die Patenterteilung: **20.06.2018**
(21) Anmeldenummer: 13710380.0
(22) Anmeldetag: 14.03.2013
(51) Int. Cl.: C10K 3/04, C10B 49/14, F02B 43/08

(54) **PYROLYSEVORRICHTUNG UND -VERFAHREN**
PYROLYSIS APPARATUS AND PROCESS
DISPOSITIF ET PROCÉDÉ DE PYROLYSE

(30) Priorität: 20.03.2012 DE 102012102324
(43) Veröffentlichungstag der Anmeldung: 28.01.2015
(73) Patentinhaber: Müller, Horst, 38536 Meinersen (DE)
(72) Erfinder: Müller, Horst, 38536 Meinersen (DE)
(74) Vertreter: Hoppe, Lars
(86) Internationale Anmeldenummer: PCT/EP2013/055263
(87) Internationale Veröffentlichungsnummer: WO 2013/139677

(56) Entgegenhaltungen:
- EP-A1- 0 693 305
- DE-B1- 2 304 369
- FR-A- 688 529
- JP-A- S59 124 992

## Beschreibung

Die vorliegende Erfindung betrifft eine Pyrolysevorrichtung gemäß dem Oberbegriff von Anspruch 1.

Es ist bekannt, mittels Pyrolyse aus höhermolekularem Prozeßgut niedermolekulare Produkte zu gewinnen, beispielsweise aus Holz Heizgase zu erzeugen. Ebenfalls bekannt ist, aus höhermolekularem Prozeßgut wie Altreifen, Kunststoffen oder der gleichen flüssige Kohlenwasserstoffe wie Öle zu gewinnen.

Die pyrolytische Umwandlung läuft dabei über unterschiedliche und komplexe chemische Reaktionen ab, die im Einzelnen nicht alle aufgeklärt sind. Beispielsweise entstehen aus Holz, das Zellulose, Lignin, Hemicellulose, Fette, Stärke, Zucker, Eiweiße, Phenole, Wachse, Pektine, Gerbstoffe, Sterine, Harze, Terpene und Mineralstoffe enthält, bei klassischen Holzvergasungsvorrichtungen Holzgas, Holzkohle, hochmolekulare aromatische Kohlenwasserstoffe wie Teere und Holzessig. Letzterer ist ein Gemisch aus Wasser, Phenolen, Kreosot, Essigsäure, Methanol, Aceton, Propionsäure, Methylacetat und weiteren Verbindungen. Die entstehenden Teere sind besonders nachteilig für die bekannten Pyrolysevorrichtungen, da Teere bei Temperaturen unterhalb von etwa 200°C auskondensieren und Rohrleitungen zusetzen, bzw. Oberflächen von Ventilsitzen, Lagern und dergleichen belegen und so zu Betriebsstörungen führen.

Vorrichtungen und Verfahren zur teerarmen Erzeugung von Produkten sind daher seit langem ein Ziel der Entwicklung.

Aus der DE 10 2005 053 526 A1 ist eine bei hohen Temperaturen annähernd luftfrei arbeitende Pyrolysevorrichtung bekannt, die im Betriebszustand ein Zinnbad enthält, durch das unter Luftausschluß mittels einer Förderschnecke getrocknetes Holz geführt wird. Der Eintrag erfolgt dabei so, daß das Pyrolysegut unter die Oberfläche des Zinnbades in dasselbe eingetragen wird, so daß es das Zinnbad durchdringen muß. Der Luftausschluß bewirkt einen hohen Brennwert des Produktgases, da kein inerter Stickstoff in hohen Volumenanteilen verdünnend wirken kann. Zinn hat den Vorteil eines sehr großen Temperaturbereiches, in dem es in flüssiger Phase existieren kann: Im Phasendiagramm reicht dieser Bereich vom niedrigen Schmelzpunkt bei 232°C bis zum hohen Siedepunkt bei 2.602°C. Hierdurch können ganz unterschiedliche Pyrolysetemperaturen realisiert werden. Vorteilhaft ist weiterhin der in diesem Bereich sehr geringe Dampfdruck, so daß kaum Zinn aus der Schmelze über das Produktgas mitgerissen und aus der Reaktionskammer entweichen kann. Dieser Stand der Technik erreicht so relativ lange Kontaktzeiten zwischen Pyrolysegut und Zinnbad und somit ein teerarmes, heizwertreiches Produktgas. Nachteilig an diesem Stand der Technik ist das Erfordernis einer die Reaktionskammer durchdringenden Förderschnecke für den Materialeintrag in das Zinnbad, bzw. unter die Oberfläche des Zinnbades.

Aus der US 5,085,738 A sind eine Vorrichtung und ein Verfahren bekannt, bei dem geschredderte Altreifen mittels eines Kolbens in ein absteigendes Rohr gepresst werden, an dessen unterem Ende sich ein Übergangsbereich zu einem wieder aufsteigenden Reaktionsrohr befindet. Das aufsteigende Reaktionsrohr enthält ein luftabgeschlossenes Bleibad, durch das das Pyrolysegut aufgrund seiner geringeren Dichte aufsteigend hindurchtreten soll. Beide Rohre sind dabei so angeordnet, daß das Bleibad nicht bis zum Kolben ansteigen kann, wenn kein Pyrolysegut eingefördert wird. Nachteilig an diesem Stand der Technik ist die umständliche und unsichere Pyrolysegutzufuhr.

Aus der DE 2 304 369 ist eine Vorrichtung zum pyrolytischen Abbau von Industrie- oder Haushaltsmüll bekannt, bei dem diese in eine in einem Reaktionsgefäß befindliche Metallschmelze, insbesondere Roheisen, kontinuierlich eingetaucht werden, wozu ein Tauchrohr verwendet wird. Der Abfalleintrag in das Tauchrohr erfolgt mittels eines seitlich an diesem oberhalb der Reaktionskammer angeordneten Schneckenförderers, wobei zwischen Schneckenende und Tauchrohr ein Absperrorgan in Form eines Kugelrückschlagventils vorgesehen ist, welches von dem Abfall durchwandert wird. Im Tauchrohr kann ein beweglicher Kolben vorgesehen sein, der den eingeförderten Müll in die Schmelze drückt. Die Gasentnahme erfolgt sowohl oberhalb der Schmelze als auch durch Schlitze im Tauchrohr oberhalb des Reaktionsgefäßes. Nachteilig an diesem Stand der Technik ist die umständliche und unsichere Pyrolysegutzufuhr.

Es ist daher Aufgabe der vorliegenden Erfindung, eine Pyrolysevorrichtung anzugeben, mit der konstruktiv unaufwendig und betriebssicher ein Heizgas hohen Brennwertes erzeugbar ist. Es ist weiter Aufgabe der Erfindung, ein entsprechendes Verfahren anzugeben.

Die Vorrichtungsaufgabe wird dadurch gelöst, dass das Prozeßgut im Betriebszustand durch Presskuchenbildung die Absperrvorrichtung bildend ist, wobei die Förderrichtung der Förderschnecke gegen die Wirkrichtung der Abtragsvorrichtung gerichtet ist und wobei ein Sensor in Förderrichtung vor der Förderschnecke angeordnet ist, wobei die Abtragsvorrichtung als Fräser ausgebildet ist.

Zunächst einmal versteht die Erfindung unter Prozeßgut kohlenstoffhaltiges Material, wie unter anderem Holz, Holzwerkstoffe, Stroh, Neben- und Reststoffe der Land- und Forstwirtschaft sowie des holzverarbeitenden Handwerks, aber auch Kunststoffe, Autoreifen, Elektronikschrott, Klärschlamm oder Flußaushub (Schlick) mit entsprechend hohem Organikanteil. Die Erfindung versteht unter Metallschmelze alle Metallschmelzen, die in einem Bereich flüssig sind, der oberhalb der Teerbildungstemperatur liegt. Ganz besonders versteht sie eine Zinnschmelze darunter. Metallisches Zinn ist auch in größeren Mengen an sich ungiftig, die Giftwirkung einfacher Zinnverbindungen und Zinnsalze ist gering, so daß es ein sehr betriebssicheres Metall darstellt. Durch den weitestgehenden Luftausschluß ist sichergestellt, daß unverdünntes Produktgas erzeugt wird, das einen entsprechend hohen Heizwert aufweist. Mit besonderem Vorteil schlägt die Erfindung vor, dass die Eintragsvorrichtung mindestens ein im bodennahen Bereich der Reaktionskammer offenendendes Tauchrohr aufweist, welches unter Betriebsbedingungen in der Metallschmelze endet und durch das der Prozeßguteintrag erfolgend ist, wobei das Tauchrohr im Bereich der Reaktionskammer keine beweglichen Teile aufweist. Unter Tauchrohr versteht die Erfindung jeglichen Hohlkörper, der unter die Oberfläche des im Betriebszustand in der Reaktionskammer enthaltenen Metallbades führt. Durch die bodennahe Einbringung des Prozeßgutes werden besonders lange Kontaktzeiten zwischen dem Pyrolysegut und dem Metallbad ermöglicht, so dass sich entsprechend hohe Umsatzraten des Prozeßgutes ergeben. Eine besonders lange Standzeit der Vorrichtung wird ermöglicht, indem das Tauchrohr im Bereich der Reaktionskammer keine beweglichen Teile aufweist. Ein einfaches, beispielsweise aus einer Keramik bestehendes, Tauchrohr ist ausreichend, um das Prozeßgut schwerkraftgetrieben einzutragen. Es sind keine Schnecken, Kolben oder dergleichen erforderlich, die Schwerkraft wirkt stets zuverlässig. Da auf die Bereitstellung von Einförderkräften und -vorrichtungen innerhalb der Reaktionskammer verzichtet werden kann, ist der apparative Aufbau weiter vereinfacht, es müssen keine Hydrauliken, Druckluftleitungen, motorische Antriebe oder dergleichen vorgesehen sein, Schutzmaßnahmen für diese Teile können daher ebenfalls entfallen.

Es ist außerdem vorgesehen, dass die Eintragsvorrichtung eine Dosiervorrichtung zur Dosierung des Prozeßgutes in das Tauchrohr aufweist. Mittels der erfindungsgemäßen Dosiervorrichtung wird nur die gewünschte Menge Prozeßgut fein dosiert in das Tauchrohr gefördert, wodurch besonders stabile Betriebszustände erreicht werden. Eine erfindungsgemäße Dosiervorrichtung weist eine Förderschnecke und eine Abtragsvorrichtung auf, wobei die Abtragsvorrichtung als Fräser ausgebildet ist. Nicht-erfindungsgemäße Dosiervorrichtungen wären beispielsweise auch eine Membran, eine Klappvorrichtung, eine Zellenradschleuse mit ausreichend großen Zellkompartimenten oder ein Kollerrad mit oder ohne Ringmatrize, wie es aus Pelletiermaschienen bekannt ist. Allgemein sind drehende, Kompartimente aufweisende Einfördervorrichtungen bevorzugt. Denkbar ist ebenfalls, den Rotor der Zellenradschleuse mit einer Schneidkante zu versehen, um so ein Blockieren des ggf. grobkörnigen Prozeßgutes zu vermeiden. Einlaufseitig wird die Prozeßgutzufuhr dabei entweder senkrecht zur Drehachse des Rotors oder tangential dazu erfolgen. Im letzteren Fall wird das Prozeßgut von dem Abstreifer beziehungsweise der Schneidkante des Rotorflügels etwas in den Einlauf zurückgedrängt, um ein Verklemmen des Schnittgutes zwischen Zellenrad und Gehäuse vorteilhaft zu verhindern.

Außerdem weist die Eintragsvorrichtung eine gasdicht schließende Absperrvorrichtung-auf, sodass mit großem Vorteil sichergestellt ist, dass in der Reaktionskammer aufgebauter Druck nicht über die Dosiervorrichtung in die Eintragsvorrichtung entspannen kann. Diese Absperrvorrichtung stellt mit Vorteil auch sicher, dass Prozeßgut volumengepuffert zur Verfügung gestellt wird, was den gleichmäßigen Betrieb der Vorrichtung verbessert, da stets ausreichend Eintragsgut vorliegt. Durch die Pufferung und Art des Eintrages wird gleichzeitig verhindert, dass ein Übermaß an Prozeßgut auf die Dosiervorrichtung gelangen und diese blockieren kann. Der konstruktive Aufwand wird weiter dadurch vereinfacht, dass das Prozeßgut selbst die Absperrvorrichtung bildend ist, da hierdurch besonders wenige Bauteile im Zufuhrweg angeordnet sein müssen. Dies ist erfindungsgemäß möglich, indem das Prozeßgut in einer Zufuhrleitung zum Tauchrohr propfartig verdichtet ist. Über die Dichte und über die Länge des Propfes wird so mit Vorteil auch bei unterschiedlichen tauchrohrseitigen Gasdrücken eine Gasdichtheit erreicht. Gesonderte Rückschlagventile, Balgdichtungen oder Schlauchquetschventile können ebenso entfallen, wie deren Steuerungen, Antriebe und dergleichen Konstruktionsmerkmale mehr. Durch diese Maßnahme ermöglicht die Erfindung eine besonders robuste und störungsfrei arbeitende Dosiervorrichtung. Mit Vorteil kann so auch die Pelletierung des Prozeßgutes vor dessen Einsatz entfallen. Unter Gasdichtheit wird erfindungsgemäß dabei eine Dichtheit verstanden, die ausreichend ist, um den erforderlichen Betriebsdruck in dem Tauchrohr aufrechtzuerhalten. Absolute Gasdichtheit ist nicht erforderlich, wenn auch wünschenswert, da sie unter anderem Produktverluste vermeidet.

Es ist erfindungsgemäß weiter vorgesehen, dass-die Förderrichtung der Förderschnecke gegen die Wirkrichtung der Abtragsvorrichtung gerichtet ist, wobei ein Sensor in Förderrichtung vor der Förderschnecke angeordnet ist. Diese Anordnung von nur drei robusten Bauteilen ergibt eine besonders gut arbeitende Dosiervorrichtung. Die angetriebene Förderschnecke fördert das Prozeßgut in Richtung des Tauchrohres. Sie kann es dabei erfindungsgemäß nicht nur fördern sondern auch zerkleinern und/oder verdichten, falls dies prozeßgutbedingt gewünscht oder benötigt ist. Erfindungsgemäß wäre ebenfalls, die Förderschnecke in einem separaten Flanschabschnitt anzuordnen, so daß diese bei wechselndem Prozeßgut gegen eine an das neue Prozeßgut besser angepasste einfach ausgetauscht werden kann. Die Art des Schneckenförderes ist der Erfindung zunächst nachranging, der Fachmann wird unter anderem Drehzahl, Innen- und Außendurchmesser, Steigung und Gangtiefe sowie Wellenzahl entsprechend wählen und den Füllgrad der Schnecke anpassen. Die Förderung erfolgt gegen den Widerstand der Abtragsvorrichtung, die ihrerseits entgegen der Förderrichtung des Prozeßgutes wirkt. Die Abtragsvorrichtung ist erfindungsgemäß als Fräser ausgebildet. Durch die entgegengesetzte Wirkrichtung der beiden Bauteile kann sowohl die Pfropflänge als auch die Propfdichte dem im Tauchrohr herrschenden Gasdruck angepaßt werden. Ist die Gasdichtheit des Prozeßgutpropfes zu gering, wird Gas aus der Reaktionskammer hindurch dringen und zum Sensor gelangen, der der Einfachheit halber beispielsweise nur eine typische Gaskomponente misst, beispielsweise CO oder CO₂. Eine exakte Quantifizierung ist nicht zwingend erforderlich, die Bestimmung der Anwesenheit von CO oder CO₂ wäre ausreichend. Misst der Sensor einen Gasdurchtritt, wird entweder die Abtragsleistung verringert oder die Förderleistung erhöht oder eine Mischung aus beidem angewandt. Die Vorrichtung verfügt hierzu über eine entsprechende Steuerung mit Daten- und Wirkleitungen, wobei die Steuerung entsprechend automatisiert sein kann.

Besonders vorteilhaft ist, wenn die Abtragsvorrichtung die Schneckenwelle der Förderschnecke durchsetzend ist. Eine solche Anordnung benötigt lediglich einen Antrieb für die Rotation des Fräsers und einen für dessen Axialbewegung entlang der Förderrichtung, bzw. der Schneckenwelle. Damit können mit Vorteil alle Antriebe, also auch der der Förderschnecke, räumlich möglichst entfernt von der Reaktionskammer am selben Ort und somit besonders wartungsfreundlich angeordnet sein. Durch das Durchsetzen der Antriebswelle des Fräsers baut diese Vorrichtung kurz und ist im Block zu Wartungszwecken entnehmbar.

In Ausgestaltung der Erfindung ist vorgesehen, dass die Reaktionskammer temperierbar ausgebildet ist, insbesondere eine Heizvorrichtung und/oder eine Wärmeisolierung aufweist. Diese wird benötigt, um das Metallbad auf seine Arbeitstemperatur zu halten, diese zu erreichen beziehungsweise eine andere, insbesondere höhere, Arbeitstemperatur zu erreichen und zu halten. Mit anderen Worten ist die Vorrichtung in der Lage, Temperaturprogramme zu fahren.

Weist die Produktableitung eine Produktgasnachbehandlungsvorrichtung auf, insbesondere eine oder mehrere Staubabscheider, Gaskühler, Kondensatabscheider und/oder eine chemische Gasreinigung, ist zum einen mit Vorteil sichergestellt, dass nur hochreines Produktgas die erfindungsgemäße Vorrichtung verläßt, und zum anderen ist sichergestellt, dass feste Produkte abgeschieden und zur weiteren Verwertung zur Verfügung gestellt werden können. Eine chemische Gasreinigung wird immer dann gewünscht sein, wenn problematisches Prozeßgut, insbesondere stark schwefelhaltige oder chlorhaltige Biomasse eingesetzt wird.

Die Verfahrensaufgabe wird bei einem Verfahren zu Pyrolyse kohlenstoffhaltigen Pyrolysegutes, bei dem in einer Reaktionskammer ein Metallbad unter Luftabschluss gehalten wird und Prozeßgut kontinuierlich in das Metallbad unter dessen Oberfläche eingetragen wird und dabei der Eintrag ohne Einsatz beweglicher Teile im Bereich des Metallbades erfolgt und bei dem das Prozeßgut vom Ort der Pyrolyse durch das Metallbad hindurchtritt, um zu einer Produktableitung zu gelangen, dadurch gelöst, dass das Prozeßgut vor Eintrag in das Metallbad einen annähernd gasdichten Verschluß der Eintragsvorrichtung durch Presskuchenbildung bildend ist, indem eine Förderschnecke gegen die Wirkrichtung einer Abtragsvorrichtung fördernd ist, wobei die Abtragsvorrichtung als Fräser ausgebildet ist und der Fräser den Presskuchen fräsend abtragend ist. Die Vorteile dieses Verfahrens wurden bereits vorstehend bei der erfindungsgemäßen Vorrichtung geschildert.

In Ausgestaltung dieses Verfahrens ist vorgesehen, dass der Eintrag des Prozeßgutes in das Zinnbad mittels Schwerkraft erfolgt und/oder die Pyrolyseguteintragsrate im Gleichgewicht mit der Pyrolyserate des Pyrolysegutes ist und/oder bei dem das Metallbad Siedesteinchen aufweist, insbesondere silikatische Siedesteinchen, bevorzugt Quarzsiedesteinchen. Insbesondere die letzte Maßnahme stellt sicher, dass keine größeren Gasblasen entstehen, die eruptionsartig die Oberfläche des Zinnbades durchstoßen und Zinntröpfchen mit sich reißen könnten.

In Ausgestaltung des Verfahrens ist vorgesehen, dass das erhaltene Produktgas aufbereitet und stofflich verwertet wird, insbesondere einer wasserstofferzeugenden katalytischen Wassergas-Shiftreaktion unterworfen wird. Neben der zuvor erwähnten thermischen Verwertung des Produktgases in BHKW oder dergleichen ist hier mit großem Vorteil auch eine stoffliche Verwertung möglich. Dies liegt daran, dass hochreines Produktgas praktisch staubfrei erzeugt wird. Zudem kann auch feuchte Biomasse oder feuchtes Pyrolysegut eingesetzt werden, so daß die zur Durchführung der Shift-Reaktion erforderliche Wassermenge bereits im System vorliegt. Erfindungsgemäß kann auch vorgesehen sein, im Bedarfsfall zusätzlich Wasser einzudosieren. Je nach Feuchtigkeit der eingesetzten Biomasse kann diese Wassergas-Shiftreaktion auch bereits mindestens teilweise in der Reaktionskammer ablaufen, insbesondere an Koksrückständen, die an der Oberfläche des Zinnbades in glühendem Zustand vorliegen.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind. Funktionsmäßig gleiche Teile sind dabei mit denselben Bezugszeichen versehen.

Die Figuren der Zeichnung zeigen im Einzelnen:
Fig. 1 zeigt eine schematische Skizze einer erfindungsgemäßen Vorrichtung mit nicht-erfindungsgemäßer Absperrvorrichtung und
Fig. 2 ein Detail im Bereich des Tauchrohres und
Fig. 3 ein Detail der Dosiervorrichtung in erfindungsgemäßer Ausführungsform.

Fig. 1 zeigt eine erfindungsgemäße Pyrolysevorrichtung 1_mit nicht erfindungsgemäßer Absperrvorrichtung. Diese kann produktgasseitig mit kleineren Blockheizkraftwerken in der Größenordnung von 10 bis 50 kWₑₗ verbunden sein, die das in der Pyrolysevorrichtung 1 erzeugte Heizgas verbrennen. Sie kann erfindungsgemäß auch mit anderen Aggregaten zur Strom- und/oder Wärmeerzeugung verbunden sein, beispielsweise Mikrogasturbinen, Brennstoffzellen oder Stirlingmotoren. Produkteintragsseitig ist die Pyrolysevorrichtung mit einem Pyrolysegutvorratsbehälter 17 verbunden ausgebildet, der in Fig. 1 schematisch dargestellt ist. In diesem werden die zuvor genannten Pyrolyse- oder Prozeßgüter zur kontinuierlichen Einförderung vorrätig gehalten, beispielsweise Holz, Holzpellets, Holzwerkstoffe, Klärschlamm, oder allgemeiner Biomasse, insbesondere biologische Neben- und Reststoffe wie Stroh, Sonnenblumenspelzen, Energiepflanzenreste. Aufgrund der Größe der Anlage reicht eine Kleinmengenbevorratung aus. Damit wird die erfindungsgemäße Vorrichtung besonders interessant für die entstehungsnahe Entsorgung derartiger Biomasse, beispielsweise auf dem Betriebsgelände eines Sägewerkes, Zimmerei oder Schreinerei oder eines Garten- oder Landschaftsbaubetriebes. Sollen mit der erfindungsgemäßen Vorrichtung Metallwiedergewinnungsverfahren durchgeführt werden, ist der Prozeßgut- oder Pyrolysegutvorratsbehälter 17 entsprechend anzupassen. Das erfindungsgemäße Verfahren führt bei einem solchen Prozeßgut dazu, daß sich die in ihm enthaltenen Metalle im Zinnbad lösen, aus dem sie wiedergewonnen werden. Die Gewinnung eines Heizgases ist in diesem Fall nachrangig, der Einsatzzweck der Vorrichtung ändert sich entsprechend. Derartiges Pyrolysegut sind Kunststoffe, mehr oder weniger aufbereiteter Elektronikschrott oder dergleichen. Vom Pyrolysegutvorratsbehälter 17 gelangt das Pyrolysegut über Rohrleitungen zur Eintragsvorrichtung 3. Diese besteht bei dieser Ausführungsform der Erfindung aus einem Fallrohr, das in Richtung der Rohrleitung zum Pyrolysegutvorratsbehälter 17 gasdicht abgeschlossen ist. Dieser gasdichte Abschluss wird hier durch zwei voneinander in Zufuhrrichtung beabstandet angeordnete pneumatische Schlauchquetschventile 18, 19 erreicht, die zwischen sich einen Zwischenspeicher 20 für Pyrolysegut definieren und die nicht erfindungsgemäß sind. Das Pyrolysegut gelangt nach dem zweiten Schlauchquetschventil 19 auf eine Dosiervorrichtung 7. Diese nimmt das Pyrolysegut portionsweise in Kompartimente oder Taschen auf und überführt es durch eine Drehung um eine beispielsweise orthogonal zur Förderrichtung orientierte Drehachse in das Tauchrohr 6. Das Tauchrohr 6 wird in Fig. 2 näher beschrieben. Es endet im Bereich der Bodenfläche 21 der Reaktionskammer 2 mit einer in etwa parallel zur Bodenfläche 21 ausgerichteten Austrittsfläche. Die Reaktionskammer 2 weist eine Wärmeisolierung 10 und eine Heizvorrichtung 9 auf, beide sind nur einseitig skizziert. Die Heizvorrichtung 9 kann erfindungsgemäß auch im Inneren der Reaktionskammer 2 angeordnet sein, in dessen Wände integriert sein oder sich auf der äußeren Wandseite befinden, wie skizziert. Die Art der Heizvorrichtung 9 ist nur insofern von Belang, als das sie Temperaturen von mindestens 800°C in der Reaktionskammer 2 erzeugen und dauerhaft gewährleisten können muß. Die Betriebstemperatur der Reaktionskammer 2 kann erfindungsgemäß jedoch auch 900°C oder deutlich darüber betragen. Das aus dem Pyrolysegut freigesetzte Heizgas sammelt sich in einem Gasraum oberhalb der Zinnschmelze, von wo es aktiv oder passiv entnommen werden kann. Dieser Gasraum ist vollständig von Heizgas gefüllt, er enthält keinerlei Luftanteile. Dies gewährleistet einen hohen Brennwert des erzeugten Heizgases. Oberhalb der Oberfläche des Zinnbades im Bereich der Deckelfläche 22 des Reaktionsraumes 2 ist eine Produktgasableitung 4 angeordnet. Damit ist ein maximaler Abstand von Austrittsfläche des Tauchrohres und Eintrittsfläche der Produktgasableitung 4 gewährleistet, so daß das Prozeßgut das gesamte Zinnbad durchdringen muß, wodurch sehr lange Kontaktzeiten zur Metallschmelze erzeugt werden. Die Produktgasableitung 4 weist mehrere Bauteile auf. Rohrabschnitte führen von der Reaktionskammer zu einem Staubabscheider 12. Dieser dient dazu, mitgerissenen Koks abzuscheiden und die Staubbelastung des Produktgases zu reduzieren. In diesem kann auch ein Kondensatabscheider 14 angeordnet sein. Je nach Pyrolysegut kann es erforderlich werden, auch eine chemische Gasreinigung 15 vorzusehen, um beispielsweise Schwefel und Schwefelverbindungen, Chlor und Chlorverbindungen oder Stickstoff abzuscheiden. Dies wird immer dann der Fall sein, wenn "schwierige" Biomasse wie Stroh oder dergleichen eingesetzt werden. Falls erforderlich, kann ein Gaskühler 13 vorgesehen sein. Das so erzeugte Produktgas kann neben der thermischen auch einer stofflichen Verwertung unterzogen werden. Da das Produktgas stark CO-haltig ist, können über geeignete robuste Katalysatoren CO₂ und H₂ erzeugt werden. Hierbei ist es besonders vorteilhaft, daß erfindungsgemäß-auch feuchte Biomasse eingesetzt werden kann, die das für diese Reaktion benötigte Wasser zur Verfügung stellen kann. Mit großem Vorteil kann ein Trocknungsschritt der Biomasse vor der Pyrolyse unterbleiben. Dies verbessert die energetische Gesamtbilanz der Vorrichtung und des erfindungsgemäßen Verfahrens.

Fig. 2 zeigt ein Detail des Tauchrohres 6. Dieses ragt mehr oder weniger senkrecht von oben in den zylindrischen Reaktionsraum 2 hinein und endet etwas oberhalb von dessen Bodenfläche 21. Dieses Tauchrohr 6 kann Bauteil des Reaktionsraumes 2 sein oder ein davon separates, in ihn eingesetztes Bauteil. In jedem Fall weist ihm seine Funktionalität eine Zugehörigkeit zur Eintragsvorrichtung 3 zu. Im Durchtrittsbereich des Tauchrohres 6 durch die Wandung des Reaktionsraumes 2 ist neben einer gegebenenfalls vorhandenen Dichtung auch eine Kühlung vorgesehen, damit sich dessen Wärme nicht den oberhalb angeordneten Bauteilen wie der Dosiervorrichtung 7 oder den nicht erfindungsgemäßen Schlauchquetschventilen 18, 19 mitteilt. Das Tauchrohr 6 endet im Betriebszustand der Vorrichtung deutlich unterhalb der Oberfläche des Metallbades. Es enthält keine mechanischen Teile und kann aus einer temperaturbeständigen Keramik bestehen. Beim Anfahren der Vorrichtung ist es zunächst mit Metallschmelze bis zur Höhe des Metallbades gefüllt. Von der Dosiervorrichtung 7 eingefördertes kohlenstoffhaltiges Prozeßgut fällt schwerkraftgetrieben auf die Schmelze und wird dort zu Gasen und Koks pyrolysiert. Die entstehenden Gase erzeugen einen Druck im Tauchrohr 6, der mit der Zeit nach und nach das dort vorhandene flüssige Zinn in die Reaktionskammer 2 verdrängt. Bei dieser Ausführungsform ist es daher besonders wichtig, daß der sich aufbauende Gasdruck nicht oder nur in geringem Maße nach oben in die restliche Eintragsvorrichtung 3 entweichen kann. Die voneinander beabstandeten Schlauchquetschventile 18, 19 sorgen zusammen mit der Dosiervorrichtung 7 für das erforderliche Maß an Gasdichtheit, indem der Druck in Stufen nach oben absinkt, gleichsam nach Art einer Schleusentreppe zur Überwindung eines großen Höhenunterschiedes. Ist der aufgebaute Gasdruck so hoch, daß das Tauchrohr 6 vollständig oder annähernd vollständig frei von flüssigem Zinn ist, führt weiteres Einfördern von Prozeßgut dazu, daß das Prozeßgut nunmehr schwerkraftgetrieben bis in den bodennahen Bereich des Tauchrohres 6 fällt und erst dort auf die Schmelze trifft. Das dann entstehende Gas tritt nach unten um den Rand des Tauchrohres 6 herum in das Metallbad ein und durch dieses hindurch. Gleiches gilt für den Feststoff, der in das Metallbad mitgerissen wird und durch dieses hindurchtreten muß. Auf diese Weise erzeugt die Vorrichtung lange Kontaktzeiten, eine vollständige Umhüllung des Pyrolysegutes durch das Zinnbad und damit eine annähernd vollständige Pyrolyse und Entgasung des Prozeßgutes, das seinerseits vollständig in Koks, bzw. Koksstaub umgewandelt wird. Die Teilchengröße des Koks ist so gering, daß diese durch den aus der Reaktionskammer 2 austretenden Gasstrom mitgerissen werden kann. Es hat sich gezeigt, dass es in der Reaktionskammer 2 nicht zu einer Anreicherung an Koks kommt. Wie geschildert, ist es erfindungsgemäß äußerst vorteilhaft, wenn die Einförderungsrate des Prozeßgutes seiner Umsetzungsrate entspricht. In diesem Fall bildet sich ein leicht zu beherrschendes, stabiles, statisches System mit konstanten Umsätzen aus. Das bodenseitige Ende des Tauchrohres 6 kann einfach zylindrisch ausgebildet sein oder einen aufgeweiteten, beispielsweise glockenartig aufgeweiteten, Rand aufweisen. Dieser kann ggf. auch mit einer siebartig durchbrochenen Rohrwand in einem endseitigen Abschnitt versehen sein. Der Erfindung ist vor allem wichtig, daß das Ende des Tauchrohres 6 deutlich unterhalb der Oberfläche des Zinnbades endet, so daß das Prozeßgut durch das gesamte Metallbad hindurchtreten muß. Erfindungsgemäß können pro Reaktionsraum 2 auch mehr als ein Tauchrohr 6 vorgesehen sein, beispielsweise zwei oder drei, um einen homogenere Eintrag zu ermöglichen. Ein möglichst genau vertikal verlaufendes Tauchrohr 6 ist bevorzugt, da bei diesem das Prozeßgut schwerkraftgetrieben frei von der Dosiervorrichtung 7 auf die Zinnoberfläche fallen kann. Es ist ebenfalls erfindungsgemäß, dass die Durchtrittsfläche des Tauchrohres 6 und die Bodenfläche des Reaktionsraumes 2 einen Winkel zwischen sich einschließen und nicht parallel zueinander sind. Ein solcher Winkel ergibt sich beispielsweise bei einer windschiefen Anordnung des Rohres, oder einen L- oder u-förmig gebogenem Rohrende. Unabhängig davon, wie die Endgeometrie des Tauchrohres 6 aussieht, muß sichergestellt sein, daß sich keine Prozeßgutschicht auf der Zinnoberfläche aufbauen kann, die nachfallendes Material blockiert und über Lunkerbildung den Vergasung- und Pyrolyseprozess unterbricht.

Fig. 3 zeigt wiederum schematisch und nicht maßstabsgetreu eine erfindungsgemäße Ausführungsform der Eintragsvorrichtung 3. Reaktionskammer 2, Tauchrohr 6, Zinnbad, Gasableitung und Prozeßgut innerhalb der Reaktionskammer sind wie in den vorherigen Figuren und nur schematisch angedeutet. Das Tauchrohr 6 knickt an seinem oberen Ende in etwa horizontal ab und geht in die eigentliche Dosiervorrichtung über. Diese weist einen schematischen Einfülltrichter auf, der eine irgendwie geartete Zufuhr an Prozeßgut 4 symbolisiert. In dessen Bereich ist ein Sensor 25 angeordnet, der Daten- und wirkmäßig mit einer nicht dargestellten Anlagensteuerung verbunden ist. Der Sensor ist so angeordnet, daß er aus der Vorrichtung austretendes Gas, beispielsweise CO₂, von Außenluft ungestört messen kann. Das Prozeßgut 4 rieselt oder fällt in eine oder wird zu einer Förderschnecke 23 transportiert, die ihrerseits wiederum eine hohle Schneckenwelle aufweist. Die Förderschnecke 23 fördert in Richtung auf das Tauchrohr 6 zu. Die Antriebe für Förderschnecke und Abtragsvorrichtung 24 sind nicht dargestellt. Die Schneckenwelle ist durch eine Welle der Abtragsvorrichtung 24 durchsetzt, hier einem Fräser. Der Fräser ist axial verschieblich und rotatorisch angetrieben ausgebildet. Ohne Antrieb bildet er einen Widerstand für das in seine Richtung geförderte Prozeßgut 4, daß vor ihm einen Presskuchen oder Pfropf 26 bildet. Je nach Förderleistung der Förderschnecke 23 und der axialen Strecke zwischen Schneckenende und Fräser wird so ein Presskuchen unterschiedlicher Dichte und axialer Länge erzeugt. Hierdurch können unterschiedlichste Prozeßgüter 4 so verarbeitet werden, daß der Presskuchen 26 annähernd gasdicht ist und den Innenraum der erfindungsgemäßen Vorrichtung von der Außenwelt abdichtet. Der Prozeßguteintrag in die Schmelze wird erreicht, indem der Fräser 24 für eine bestimmte Zeit arbeitet. Er kann dabei zusätzlich auch einen axialen Weg in Richtung auf das Förderschneckenende zurücklegen, um den Presskuchen 26 zu verkürzen. Durch Wahl von Fräsgeschwindigkeit, Fräsdauer, axialem Vorschub und Förderleistung der Förderschnecke 23 stehen dem Bediener ausreichend Parameter zur Steuerung der Anlage zur Verfügung. Durch die fräsende Abtragung des Prozeßgutes 4 vom Presskuchen 26 wird gleichzeitig mit großem Vorteil eine Zerkleinerung und damit Oberflächenvergrößerung des Prozeßgutes 4 erreicht, was zu einer besonders ruhigen, gleichmäßigen und steten Vergasung führt. Fig. 3 zeigt auch eine erfindungsgemäße zweite Heizungsanordnung 9, nämlich drei im gleichen Winkelabstand zueinander und konzentrisch um das Tauchrohr 6 angeordnete und an ihren Enden räumlich fixierte Heizrohre, die im Betriebszustand mitten durch die Schmelze verlaufend sind, so daß diese turbulente Schmelze besonders effektiv erhitzt wird. Diese Heizrohre sind vorzugsweise aus demselben Material wie das Tauchrohr 6 und können beispielsweise elektrisch- oder heizgasbetrieben sein.

Im Gegensatz zu bekannten Verfahren arbeitet das erfindungsgemäße Verfahren bei sehr hohen Arbeitstemperaturen, sodass es praktisch nicht zur Bildung von Teeren kommt. Die Teerbildungsrate liegt unterhalb von 10 g/Nm³. Der erfindungsgemäße Verzicht auf bewegte mechanische Teile im Bereich der Reaktionskammer 2 reduziert die technischen Störquellen. Hotspots oder Kurzschlussströmungen werden genauso vermieden, wie die Notwendigkeit thermisch und metallurgisch widerstandsfähiger Lager oder dergleichen. Auch kleinere Anlagengrößen können wirtschaftlich arbeiten, die erfindungsgemäße Vorrichtung und das Verfahren sind einfach automatisierbar und bedienerfreundlich. Das eingesetzte Zinn hat bei einer Betriebstemperatur von 900°C lediglich einen Dampfdruck von 1*10⁻⁴ mbar, sodass es hervorragend geeignet ist und eine lange Standzeit aufweist. Feststoffe und Produktgas trennen sich sehr gut vom Zinn, es gibt kaum Gaslöslichkeiten. Bei einem beispielhaften Pyrolysegang wurde als Pyrolysegut Rinderdung eingesetzt, dies ergab die permanente Produktgaszusammensetzung (in Vol.-%):

**Tabelle 1**

| N₂ | H₂ | O₂ | CO | CO₂ | CH₄ | Wasser | CₓH_{y} |
|---|---|---|---|---|---|---|---|
| 1,3 | 26,1 | 0,2 | 24,9 | 31,3 | 9,0 | 3,0 | 4,2 |

Weiterhin wurden Holz, Stroh, Kirschkerne und Kunststoff als Pyrolysegut eingesetzt. In jedem Fall wurden sehr hohe Ausbeuten an Synthesegas (CO, H₂) von ca. 68 bis 81 Vol.-% erreicht. Die Summe der brenntechnisch verwertbaren Gase liegt zwischen 83 und 91 Vol.-%. Einzelheiten sind der Tabelle 2 zu entnehmen, Angaben in Vol.-%:

**Tabelle 2**

| | Holz (40% H₂O) | Holz (16% H₂O) | Stroh | Kirschkerne | Kunststoff |
|---|---|---|---|---|---|
| H₂ | 39 | 47 | 43 | 43 | 59 |
| CO | 30 | 34 | 32 | 32 | 6 |
| CH₄ | 11 | 7 | 7 | 11 | 25 |
| CₓH_{y} | 3 | 0 | 5 | 5 | 8 |
| CO₂ | 17 | 12 | 12 | 9 | 2 |

Mit großem Vorteil kann erfindungsgemäß eine Vortrocknung des Prozeßgutes unterbleiben, selbst Wassergehalte von 40 Vol.-% sind unschädlich. Dies verbessert die energetische Gesamtbilanz des Verfahrens und der Vorrichtung.

Generell werden sehr hohe Volumenanteile an Wasserstoff, Methan und CO erzielt. Es wurde eine Zinnkonzentration von 5,3*10⁻⁷ mg/Nm³ gemessen. Es konnte kein Teer erfasst werden, sodass die Verwertung des erfindungsgemäß erzeugten Produktgases in einem Gasmotor problemlos möglich ist. Wie die in den Tabellen aufgeführten Werte zeigen, ergibt sich eine sehr hohe Ausbeute an Synthesegas (CO, H₂) von ca. 60 - 65 Vol%. Dies ist auch ein Zeichen dafür, daß die Wassergas-Shiftreaktion von H₂O und CO zu H₂ und CO₂ bereits in der Reaktionskammer abläuft, wobei das benötigte Wasser durch feuchte Biomasse eingetragen wird. Mit großem Vorteil kann daher bei der erfindungsgemäßen Vorrichtung ein Trocknungsschritt unterbleiben.

### BEZUGSZEICHENLISTE

- 1: Pyrolysevorrichtung
- 2: Reaktionskammer
- 3: Eintragsvorrichtung
- 4: Prozeßgut
- 5: Produktableitung
- 6: Tauchrohr
- 7: Dosiervorrichtung
- 8: Absperrvorrichtung
- 9: Heizvorrichtung
- 10: Wärmeisolierung
- 11: Produktgasnachbehandlungsvorrichtung
- 12: Staubabscheider
- 13: Gaskühler
- 14: Kondensatabscheider
- 15: chemische Gasreinigung
- 16: Siedesteinchen
- 17: Pyrolysegutvorratsbehälter
- 18: Schlaubeschquetschventil
- 19: Schlauchquetschventil
- 20: Zwischenspeicher
- 21: Bodenfläche
- 22: Deckelfläche
- 23: Förderschnecke
- 24: Abtragsvorrichtung
- 25: Sensor
- 26: Presskuchen

## Patentansprüche

1. Pyrolysevorrichtung (1) aufweisend eine Reaktionskammer (2), eine mit der Reaktionskammer (2) verbundene Eintragsvorrichtung (3) für Prozeßgut (4) und eine mit der Reaktionskammer (2) verbundene Produktableitung (5), wobei die Reaktionskammer (2) unter Betriebsbedingungen eine Metallschmelze enthaltend ist, wobei die Eintragsvorrichtung (3) Prozeßgut (4) in die unter Betriebsbedingungen in der Reaktionskammer (2) enthaltene Metallschmelze annähernd unter Luftausschluß eintragend ist, wobei die Eintragsvorrichtung (3) mindestens ein im bodennahen Bereich der Reaktionskammer (2) offen endendes Tauchrohr (6) aufweist, dass das Tauchrohr (6) im Bereich der Reaktionskammer (2) keine beweglichen Teile aufweist, wobei der Prozeßguteintrag im Betriebszustand schwerkraftgetrieben im Tauchrohr fallend erfolgend ist, wobei die Eintragsvorrichtung (3) eine Dosiervorrichtung (7) zur Dosierung des Prozeßguteintrages in das Tauchrohr (6) aufweist, wobei die Eintragsvorrichtung (3) eine gasdicht schließende Absperrvorrichtung (8) aufweist, wobei die Dosiervorrichtung (7) eine Förderschnecke (23) und eine Abtragsvorrichtung (24) aufweist, **dadurch gekennzeichnet, dass** das Prozeßgut (4) im Betriebszustand durch Presskuchenbildung die Absperrvorrichtung (8) bildend ist, wobei die Förderrichtung der Förderschnecke (23) gegen die Wirkrichtung der Abtragsvorrichtung (24) gerichtet ist und wobei ein Sensor (25) in Förderrichtung vor der Förderschnecke (23) angeordnet ist, wobei die Abtragsvorrichtung (24) als Fräser ausgebildet ist.

2. Pyrolysevorrichtung (1) nach Anspruch 1, **dadurch gekennzeichnet, dass** die Abtragsvorrichtung (24) die Schneckenwelle der Förderschnecke (23) durchsetzend ist.

3. Pyrolysevorrichtung (1) nach einem der vorhergehenden Ansprüche, **dadurch gekennzeichnet, daß** die Reaktionskammer (2) temperierbar ausgebildet ist, insbesondere eine Heizvorrichtung (9) und/oder eine Wärmeisolierung (10) aufweist.

4. Pyrolysevorrichtung (1) nach einem der vorhergehenden Ansprüche, **dadurch gekennzeichnet, daß** die Produktableitung (5) eine Produktgasnachbehandlungsvorrichtung (11) aufweist, insbesondere einen oder mehrere Staubabscheider (12), Gaskühler (13), Kondensatabscheider (14), chemische Gasreinigung (15).

5. Verfahren zur Pyrolyse kohlenstoffhaltigen Pyrolysegutes, bei dem in einer Reaktionskammer (2) ein Metallbad unter Luftabschluß gehalten wird, Prozeßgut kontinuierlich in das Metallbad unter dessen Oberfläche eingetragen wird und dabei der Eintrag ohne Einsatz beweglicher Teile im Bereich des Metallbades erfolgt und bei dem das Prozeßgut vom Ort der Pyrolyse durch das Metallbad hindurchtritt, um zu einer Produktableitung zu gelangen, wobei der Eintrag des Prozeßgutes mittels Schwerkraft im Tauchrohr fallend erfolgt und wobei das Prozeßgut vor Eintrag in das Metallbad einen annähernd gasdichten Verschluß der Eintragsvorrichtung durch Presskuchenbildung bildet, indem eine Förderschnecke (23) gegen die Wirkrichtung einer Abtragsvorrichtung (24) fördernd ist, wobei die Abtragsvorrichtung (24) als Fräser ausgebildet ist und der Fräser den Presskuchen fräsend abtragend ist.

6. Verfahren gemäß Anspruch 5, bei dem die Pyrolyseguteintragsrate im Gleichgewicht mit der Pyrolyserate des Pyrolysegutes ist.

7. Verfahren gemäß einem der Ansprüche 5 bis 6, bei dem das Metallbad Siedesteinchen (16) aufweist, insbesondere Silikate.

8. Verfahren gemäß einem der Ansprüche 5 bis 7, bei dem das erhaltene Produktgas aufbereitet wird, insbesondere einer katalytischen Wassergas-Shiftreaktion unterworfen wird, um Wasserstoff zu erzeugen.

## Claims

1. A pyrolysis device (1), comprising a reaction chamber (2), an injection device (3) for process material (4), which is connected to the reaction chamber (2)) and comprising a product discharge line (5) which is connected to the reaction chamber (2),
Whereby the reaction chamber (2) is containing a molten metal bath under operating conditions,
Whereby the injection device (3) under operating conditions is injecting process material (4) almost in the absence of air into the molten metal bath contained in the reaction chamber (2),
whereby the injection device (3) comprises at least one immersion tube (6), which is openly ending in the bottom region of the reaction chamber (2);
the immersion tube (6) does not have any moving parts in the area of the reaction chamber (2),
wherein the injection of the process material under operating conditions is gravity driven through the immersion pipe,
whereby the injection device (3) comprises a dosing device (7) for dosing the process material injection into the immersion tube (6),
whereby the injection device (3) has a gas tight cutoff device (8),
whereby the dosing device (7) comprises a screw conveyor (23) and a discharge device (24), **characterized in that** the process material (4) forms the cutoff device (8) in the operating mode by forming a press cake, wherein the direction of conveyance of the screw conveyor (23) is in the opposite direction from the acting direction of the discharge device (24), and wherein a sensor (25) is arranged upstream from the screw conveyor (23) in the direction of conveyance, the discharge device (24) being embodied as a milling cutter.

2. The pyrolysis device (1) according to claim 1, **characterized in that** the discharge device (24) passes through the screw shaft of the screw conveyor (23).

3. The pyrolysis device (1) according to any one of the preceding claims, **characterized in that** the reaction chamber (2) is designed to be thermally regulable, in particular comprising a heating device (9) and/or thermal insulation (10).

4. The pyrolysis device (1) according to any one of the preceding claims, **characterized in that** the product discharge line (5) comprises a product gas aftertreatment device (11), in particular one or more vacuum devices (12), gas coolers (13), condensate separators (14), chemical gas purification (15).

5. A method for pyrolysis of carbon-containing pyrolysis material, wherein a metal bath is kept in a reaction chamber (2) in the absence of air, process material is entered continuously into the metal bath beneath its surface, and the input takes place without using any moving parts in the area of the metal bath, and wherein the process material passes through the metal bath from the location of the pyrolysis, to arrive at a product discharge line, wherein, before the process material is entered into the metal bath, the input of the process material takes place by gravity driven falling in the immersion tube, and wherein the process material forms an almost airtight closure of the input device by forming a press cake, in that a screw conveyor (23) has a conveying effect in the direction opposite the direction of action of a discharge device (24), wherein the discharge device (24) is embodied as a milling cutter, and the milling cutter mills and cuts the press cake.

6. The method according to claim 5, wherein the rate of input of the pyrolysis material is in equilibrium with the rate of pyrolysis of the pyrolysis material.

7. The method according to any one of claims 5 to 6, wherein the metal bath comprises boiling stones (16), in particular silicates.

8. The method according to any one of claims 5 to 7, wherein the resulting product gas is processed, in particular being subjected to a catalytic water-gas shift reaction to produce hydrogen.

## Revendications

1. Dispositif de pyrolyse (1) comportant une chambre de réaction (2), un dispositif d'introduction (3) relié à la chambre de réaction (2) pour un produit de traitement (4) et un conduit de dérivation de produit (5) relié à la chambre de réaction (2), la chambre de réaction (2) contenant dans des conditions de fonctionnement un métal en fusion, le dispositif d'introduction (3) alimentant dans des conditions de fonctionnement en produit de traitement (4) le métal en fusion contenu dans la chambre de réaction (2) à peu près sous exclusion d'air, le dispositif d'introduction (3) comportant au moins un tuyau plongeur (6) à extrémité ouverte dans la zone proche du fond de la chambre de réaction (2), de sorte que le tuyau plongeur (6) ne comporte dans la zone de la chambre de réaction (2) aucune pièce mobile, l'introduction en produit de traitement ayant lieu à l'état de fonctionnement par entraînement par gravité en tombant dans le tuyau plongeur, le dispositif d'introduction (3) comportant un dispositif de dosage (7) pour doser l'introduction en produit de traitement dans le tuyau plongeur (6), le dispositif d'introduction (3) comportant un dispositif d'arrêt (8) fermant étanche au gaz, le dispositif de dosage (7) comportant un transporteur à vis sans fin (23) et un dispositif d'évacuation (24), **caractérisé en ce que** le produit de traitement (4) forme à l'état de fonctionnement le dispositif d'arrêt (8) par formation de tourteaux, la direction de transport du transporteur à vis sans fin (23) étant orientée contraire à la direction d'action du dispositif d'évacuation (24) et un capteur (25) étant disposé dans la direction de transport devant le transporteur à vis sans fin (23), le dispositif d'évacuation étant constitué (24) sous la forme d'une fraise.

2. Dispositif de pyrolyse (1) selon la revendication 1, **caractérisé en ce que** le dispositif d'évacuation (24) traverse l'arbre de vis sans fin du transporteur à vis sans fin (23).

3. Dispositif de pyrolyse (1) selon l'une quelconque des revendications précédentes, **caractérisé en ce que** la chambre de réaction (2) est constituée pouvant être mise à température, notamment comportant un dispositif de chauffage (9) et/ou une isolation thermique (10).

4. Dispositif de pyrolyse (1) selon l'une quelconque des revendications précédentes, **caractérisé en ce que** le conduit d'évacuation de produit (5) comporte un dispositif de posttraitement du gaz de produit (11), notamment un ou plusieurs séparateurs de poussière (12), refroidisseurs de gaz (13), séparateurs de condensat (14), épurateurs chimiques de gaz (15).

5. Procédé pour la pyrolyse de produit de pyrolyse carboné, pour lequel un bain métallique est contenu dans une chambre de réaction (2) avec exclusion d'air, le produit de traitement est introduit en continu dans le bain métallique sous la surface de celui-ci et l'introduction a lieu sans utilisation de parties mobiles dans la zone du bain métallique et pour lequel le produit de traitement traverse le bain métallique depuis le point de la pyrolyse pour parvenir à un conduit d'évacuation du produit, l'introduction du produit de traitement ayant lieu par gravité en tombant dans le tuyau plongeur et le produit de traitement formant avant introduction dans le bain métallique une obturation à peu près étanche au gaz du dispositif d'introduction par formation de tourteaux un transporteur à vis sans fin (23) transportant contrairement à la direction effective d'un dispositif d'évacuation (24), le dispositif d'évacuation (24) étant constitué comme une fraise et la fraise évacuant les tourteaux en fraisant.

6. Procédé selon la revendication 5, pour lequel les taux d'introduction de produit de pyrolyse sont en équilibre avec les taux de pyrolyse du produit de pyrolyse.

7. Procédé selon l'une quelconque des revendications 5 à 6, pour lequel le bain métallique comporte des petites pierres d'ébullition (16), notamment des silicates.

8. Procédé selon l'une quelconque des revendications 5 à 7, pour lequel le gaz de produit obtenu est traité, est soumis en particulier à une réaction de gaz à l'eau catalytique pour produire de l'hydrogène.
